# FASCICULE DE BREVET EUROPEEN

(11) **EP 1 713 702 B1**
(45) Date de publication et mention de la délivrance du brevet: **11.07.2012**
(21) Numéro de dépôt: 04761475.5
(22) Date de dépôt: 05.08.2004
(51) Int. Cl.: B65D 75/28, B65D 77/04, B65D 33/16, B65D 81/20, B65D 30/22

(54) **EMBALLAGE ETANCHE, UTILISATION DUDIT EMBALLAGE POUR LE CONDITIONNEMENT D'UN PRODUIT ET CONDITIONNEMENT AINSI OBTENU**
DICHTE VERPACKUNG, VERWENDUNG DIESER VERPACKUNG ZUM VERPACKEN EINES PRODUKTS UND DADURCH HERGESTELLTE VERPACKUNG
TIGHT PACKING, USE OF THIS PACKING FOR PACKAGING A PRODUCT AND PACKAGING OBTAINED THEREBY

(30) Priorité: 06.08.2003 BE 200300435
(43) Date de publication de la demande: 25.10.2006
(73) Titulaire: Josee Cambier, S.P.R.L., 6041 Gosselies (BE)
(72) Inventeur: BAUDRENGHIEN, Claude, B-6041 Gosselies (BE); CAMBIER, Josée, B-6041 Gosselies (BE)
(86) Numéro de dépôt international: PCT/BE2004/000114
(87) Numéro de publication internationale: WO 2005/014423

(56) Documents cités:
- DE-A- 19 742 240
- DE-U- 20 212 884
- US-A- 4 449 632
- US-A- 4 509 196
- US-A- 5 007 744
- US-A- 5 135 313
- US-A1- 2001 046 540

## Description

### Objet de l'invention

L'invention se rapporte aux emballages étanches.

Elle concerne plus particulièrement des emballages étanches, spécialement conçus pour réaliser des conditionnement hermétiques, capables de résister à de hautes pressions et à des variations importantes de température.

### Arrière-plan technologique

Pour permettre le transport dans des conditions de sécurité, de petites quantités de matières dangereuses, notamment par avion, on utilise des emballages soumis à des exigences très sévères.

Une des applications est le transport de fioles contenant des " spécimens de diagnostic ", c'est à dire des échantillons prélevés par exemple sur l'homme ou l'animal.

D'autres applications consistent dans le transport de petites quantités de matières d'une dangerosité déterminée, par exemple des produits chimiques pouvant être agressifs.

Dans le cas des " spécimens de diagnostic ", l'association internationale pour le transport aérien connue sous la dénomination anglo-saxonne « International Air Transport Association » (en abrégé : « I.A.T.A. »), a édicté la règle ou instruction d'emballage connue sous la dénomination anglo-saxonne " Packaging Instruction 650-diagnostic specimens ". Cette règle exige que les échantillons soient contenus dans des " réceptacles primaires " étanches et que ces derniers soient contenus dans des " réceptacles secondaires " étanches.

L'invention se rapporte en particulier à ces " réceptacles secondaires ".

La règle citée ci-avant, impose que le " réceptacle secondaire " résiste sans fuite à une différence de pression entre l'intérieur et l'extérieur , en fait une surpression interne de 0,95 bar et ce dans la plage de température de -40°C jusque +55°C.

De plus le " réceptacle secondaire "doit renfermer une matière absorbante (sauf si le "spécimen" est solide).

Le but est d'éviter toute contamination par des produits qui s'échapperaient dans des circonstances exceptionnelles telles que la dépressurisation d'une soute d'avion ou un accident.

Très généralement, le " réceptacle secondaire " est constitué actuellement de deux enveloppes disposées l'une dans l'autre, l'une assurant essentiellement l'étanchéité, l'autre la résistance à la surpression interne.

Le dispositif de fermeture constitue une difficulté généralement rencontrée dans la conception des « réceptacles secondaires ».

Dans le document US-6 012 844, on propose un emballage étanche, comprenant, d'une part, une enveloppe pourvue d'une ouverture et, d'autre part, une bande autocollante que l'on rabat au-dessus de l'ouverture et scelle sur la paroi de l'enveloppe pour fermer l'emballage. Un autre emballage étanche est proposé dans le document US 4509196. Un emballage de ce genre ne permet généralement pas de respecter les conditions de sécurité énoncées dans la règle précitée du transport aérien. En particulier, la fermeture de l'enveloppe au moyen de la bande autocollante ne garantit pas la résistance du conditionnement aux pressions et aux températures imposées par ladite règle.

### Buts de l'invention.

L'invention a pour objectif de fournir un emballage nouveau et original, répondant à des exigences sévères, en particulier à la règle dénommée plus haut " Packaging Instruction 650-diagnostic specimens " imposée au transport aérien.

Un autre objectif de l'invention est de fournir un emballage capable de respecter les exigences sévères énoncées ci-dessus, qui soit d'un coût peu élevé.

Un objectif supplémentaire de l'invention est de fournir un emballage de ce type, dont la manipulation soit facile, particulièrement sa fermeture.

L'invention a spécialement pour objectif un emballage qui soit conforme aux prescription imposées au " réceptacle secondaire " dont il a été question plus haut et qui puisse dès lors constituer un tel " réceptacle secondaire ".

### Principaux éléments caractéristiques de l'invention.

L'invention concerne dès lors un emballage étanche comprenant, d'une part, une enveloppe hermétique souple, dont une paroi est percée d'une fente et, d'autre part, une bande autocollante pour obturer la fente de l'enveloppe, ledit emballage se caractérisant en ce que la bande autocollante comprend deux faces parallèles autocollantes, dont l'une est entièrement recouverte d'un film protecteur amovible et dont l'autre comprend une première zone qui est solidarisée à la paroi susdite de l'enveloppe, le long d'une lèvre de ladite fente et une seconde zone qui s'étend devant la fente et au-delà d'une seconde lèvre de la fente, ladite seconde zone de la bande autocollante étant recouverte d'un film protecteur amovible.

Dans l'installation selon l'invention, l'enveloppe doit être souple et elle doit être en une matière capable de résister aux conditions auxquelles elle est destinée. Elle est généralement formée de deux ou plusieurs feuilles en matière plastique, soudées à leur périphérie. Selon l'usage auquel elle est destinée, l'enveloppe peut être opaque ou translucide.
Dans le cas d'un emballage destiné au transport aérien, l'enveloppe doit notamment respecter la règle dénommée plus haut " Packaging Instruction 650-diagnostic specimens ". Nonobstant les conditions qui précèdent, le profil, les dimensions et la matière de l'enveloppe ne sont pas critiques pour la définition de l'invention. En pratique, l'enveloppe est habituellement réalisée en une où plusieurs feuilles en polymère de synthèse. Des polymères de synthèse utilisables dans le cadre de l'invention comprennent les polymères vinyliques halogénés (particulièrement les polymères vinyliques chlorés, notamment le polychlorure de vinyle et le polychlorure de vinylidène), les polyoléfines (particulièrement les homopolymères et les copolymères de l'éthylène, du propylène et du butylène) et les polyamides. Les polyamides orientés (OPA) sont spécialement recommandés dans le cas d'emballages destinés au transport aérien. Pour cette application de l'emballage selon l'invention, on utilise avantageusement des feuilles en polyamide orienté, stratifiées d'une couche de polyéthylène, cette dernière étant de préférence située à l'intérieur de l'enveloppe.

La fente est destinée à donner accès à l'intérieur de l'enveloppe, pour y introduire un produit défini. Son profil et sa position sur la paroi de l'enveloppe ne sont pas critiques pour la définition de l'invention.
Dans une forme de réalisation préférée de l'emballage selon l'invention, la fente est sensiblement rectiligne et elle est avantageusement située à proximité d'une arête de l'enveloppe. Dans cette forme de réalisation préférée de l'invention, on recommande que ladite arête de l'enveloppe soit sensiblement rectiligne et sensiblement parallèle à la fente.

La bande autocollante est normalement une feuille souple, dont les deux faces sont autocollantes. Une de ces deux faces est recouverte d'un film protecteur. Ce film protecteur a pour fonction d'isoler ladite face du milieu extérieur et de préserver ainsi son caractère autocollant. Le film protecteur est conçu pour pouvoir être enlevé par arrachement, sans altérer le caractère autocollant de ladite face.
L'autre face de la bande autocollante est subdivisée en deux zones contiguës, désignées respectivement « première zone » et « seconde zone » dans la suite du présent mémoire. Ladite première zone est solidarisée à la paroi de l'enveloppe, le long d'une lèvre de ladite fente. Tout moyen approprié peut être utilisé pour solidariser ladite première zone à la paroi de l'enveloppe. Il peut par exemple comprendre une soudure, un collage, un agrafage ou une combinaison de ces moyens de fixation. Le collage est préféré. Ladite seconde zone prolonge la première zone et s'étend devant la fente, devant la seconde lèvre de la fente et au delà de celle-ci. Elle est recouverte d'un film protecteur. Celui-ci a la même fonction que le film protecteur qui recouvre l'autre face de la bande autocollante et dont il a été question plus haut.

Comme exposé plus haut, la bande autocollante est normalement une feuille souple, dont les deux faces sont autocollantes. Toute bande autocollante possédant les propriétés énoncées plus haut convient dans le cadre de l'invention. Des bandes autocollantes convenant bien comprennent une feuille en polymère oléfinique, recouverte d'une colle à base de caoutchouc. L'expression « polymère oléfinique » désigne indifféremment les homopolymères et les copolymères oléfiniques. Les homopolymères et les copolymères de l'éthylène, du propylène et du butylène conviennent généralement bien.

Pour utiliser l'emballage selon l'invention, on introduit dans l'enveloppe, à travers la fente, un objet ou un produit à enfermer dans l'enveloppe. On enlève les films protecteurs de la bande autocollante, on scelle la seconde zone précitée, dénudée, de la bande autocollante sur la paroi de l'enveloppe et on replie l'enveloppe sur elle-même, de manière à replier sur elle même l'autre face, dénudée, de la bande autocollante.

Dans une forme de réalisation particulière de l'emballage selon l'invention, l'enveloppe s'étend au-delà de la seconde lèvre précitée de la fente, sur une distance au moins égale à celle de la seconde zone susdite de la bande autocollante. Dans une variante avantageuse de cette forme de réalisation de l'invention, la longueur de la seconde zone susdite de la bande autocollante est au moins égale (de préférence supérieure) à la longueur de la première zone précitée de la bande autocollante. Toutes autres choses étant égales par ailleurs, cette forme de réalisation particulière de l'emballage selon l'invention et sa variante avantageuse facilitent l'obturation de l'enveloppe et renforce l'herméticité de l'emballage et sa résistance aux sollicitations mécaniques.

Dans une autre forme de réalisation particulière de l'emballage selon l'invention, l'enveloppe est divisée en plusieurs poches distinctes, communiquant avec la fente. Cette forme de réalisation particulière de l'invention permet d'isoler plusieurs produits ou objets distincts dans l'emballage selon l'invention.

L'emballage selon l'invention permet de réaliser des conditionnements hermétiques, capables de résister à des efforts mécaniques importants, spécialement à des pressions importantes et à des variations importantes de la température. Il permet notamment de réaliser des conditionnements hermétiques qui respectent les normes édictées par la réglementation sur le transport aérien, spécialement celles de la règle dénommée plus haut " Packaging Instruction 650-diagnostic specimens ".

L'invention concerne dès lors également un procédé pour le conditionnement hermétique d'un produit, selon lequel
- on met en oeuvre un emballage conforme à l'invention, tel que défini plus haut ;
- on introduit le produit dans l'enveloppe précitée de l'emballage, à travers la fente de celle-ci ;
- on enlève le film protecteur recouvrant la seconde zone susdite de la bande autocollante et on scelle ladite seconde zone sur la seconde lèvre de la fente et sur la paroi de l'enveloppe ;
- on enlève le film protecteur de l'autre face de la bande autocollante ; et
- on replie l'enveloppe sur elle-même le long de la fente, de manière que la face dénudée de la bande autocollante soit repliée sur elle-même.

Dans le procédé selon l'invention, le vocable « produit » doit être considéré dans une acceptation générale et désigne indifféremment un objet solide matériel, une poudre ou un liquide. Il peut être un flacon, une ampoule ou une fiole contenant une poudre ou un liquide.

Le procédé selon l'invention réalise une herméticité optimum du conditionnement. Il permet un conditionnement conforme à la règle dénommée plus haut " Packaging Instruction 650-diagnostic specimens ". Il permet plus particulièrement un conditionnement dont l'herméticité est conservée, sous une surpression relative au moins égale à 0,5 bar, généralement au moins égale à 0,9 bar, voire même égale ou supérieure à 0,95 bar et sous une température de -40°C à +55°C.

L'invention concerne dès lors aussi un conditionnement hermétique d'un produit dans un emballage à l'intérieur duquel règne une pression relative d'au moins 0,5 bar et une température de -40°C à +55°C, obtenu au moyen du procédé selon l'invention, défini ci-dessus.

Dans le conditionnement hermétique selon l'invention, le vocable « produit » a la définition générale fournie plus haut.

### Brève description des figures

Des particularités et détails de l'invention vont apparaître au cours de la description suivante des figures annexées, qui représentent une forme de réalisation particulière de l'emballage selon l'invention et l'application, à celle-ci, d'une forme d'exécution particulière du procédé selon l'invention.
La figure 1 représente une vue de face de l'emballage ;
La figure 2 est une coupe selon le plan II-II de la figure 1 ;
La figure 3 représente schématiquement en coupe l'emballage des figure 1 et 2 et son contenu ;
La figure 4 est une vue analogue à la figure 2, montrant l'emballage fermé ;
La figure 5 est une vue analogue à la figure 4, montrant la zone de fermeture de l'emballage fermé, gonflé à la pression d'essai.
La figure 6 représente en coupe la bande autocollante servant à la fermeture de l'emballage des figures 1 à 5.

Les figures ne sont pas dessinées à l'échelle.

Généralement, les mêmes numéros de référence désignent les mêmes éléments.

### Description détaillée de modes de réalisation particuliers

L'emballage représenté aux figures comprend une enveloppe désignée dans son ensemble par la notation de référence 30 (Fig. 1, 2 et 3). L'enveloppe 30 est formée de deux feuilles 2 et 6, soudées l'une à l'autre à leur périphérie. Elle est divisée en dix poches 27 juxtaposées (Fig. 1). On ne sort cependant pas du cadre de l'invention en adoptant un nombre de poches supérieur ou inférieur à dix.

La feuille avant 2 et la feuille arrière 6 sont des feuilles minces en matière plastique. Elles sont soudées à chaud dans les zones 3 et 8 entourant les poches 27. Les soudures sont représentées par des hachures.

La feuille 2 est percée d'une fente rectiligne 5, qui communique avec les poches 27. La fente 5 est destinée à l'insertion, dans les poches 27, de "réceptacles primaires" 28 (Fig. 3) ou de tout autre objet ou produit et, éventuellement, d'une matière absorbante (non représentée) si ledit réceptacle primaire ou objet ou produit est ou comprend un liquide. Les feuilles 2 et 6 sont soudées l'une à l'autre par un cordon de soudure rectiligne 31, situé à proximité de la fente 5 et parallèle à celle-ci. Les feuilles 2 et 6 se prolongent par ailleurs au-delà du cordon de soudure 31, pour former une zone 4 qui sera explicitée plus loin.

L'emballage comprend en outre une bande autocollante 10 servant à sa fermeture (Fig. 2). La bande autocollante 10 est une feuille souple (20, 13) dont les deux faces sont recouvertes d'une couche de colle. La couche de colle 16 d'une face est recouverte d'un film protecteur 17. La couche de colle de l'autre face de la bande 10 est subdivisée en deux zones consécutives 12 et 14. Avant la fabrication de l'emballage, les zones 12 et 14 sont recouvertes de films protecteurs, respectivement 11 et 15 (Fig. 6). Lors de la fabrication de l'emballage, le film protecteur 11 est arraché et la zone autocollante 12, ainsi dénudée, est appliquée sous pression et scellée sur la lèvre 9 de la fente 5, qui est la plus éloignée du cordon de soudure 31 (Fig. 2). La zone 14 de la bande autocollante 10 est normalement plus longue que la zone 12 et elle s'étend ainsi au-dessus de la fente 5, de la lèvre 23 de celle-ci, du cordon de soudure 31 et de la zone 4 définie plus haut. Il est souhaitable que, dans cette zone 4, les feuilles 2 et 6 soient prolongées sensiblement jusqu'à l'extrémité de la bande autocollante 10.

Pour conditionner un ou plusieurs produits 28 (Fig. 3) dans l'emballage, on introduit ceux-ci dans les poches 27 de la poche 30, à travers la fente 5. On arrache ensuite le film protecteur 15 de la zone de colle 14 et on applique et colle celle-ci sur les lèvres 9 et 23 de la fente 5, ainsi que sur la zone 4 de la feuille 2. On arrache alors le film protecteur 17 pour dénuder la couche de colle 16, puis on replie l'enveloppe 30 et la bande autocollante 10 qui y adhère, sur elles-mêmes, dans le sens de la flèche 19 (Fig. 2), autour de l'axe 18 de la fente rectiligne 5. On obtient ainsi la disposition représentée à la figure 4.

La figure 4 représente en coupe la zone de fermeture de l'emballage fermé sans l'effet de la dépressurisation ou de la pression de test. La fente 5 est visible, disposée à l'angle du pliage. Le scellement est réalisé en une fois à la main pour l'ensemble des poches 27 de l'enveloppe. L'extrémité de l'emballage reprend dans l'ordre : la feuille arrière 6, la lèvre inférieure 9 faisant partie de la feuille avant 2, la couche de colle 12 sur la lèvre inférieure 9, la partie 20 de la bande autocollante 10 qui y adhère, les couches de colle 21 et 16, la partie 13 de la bande autocollante 10, la lèvre 23 de la fente 5 et le prolongement 4 des feuilles 2 et 6. Vu que la zone 14 de couche autocollante est plus longue que la zone 12, l'extrémité 22 de la zone 14 chevauche l'extrémité 20 de la bande autocollante et est appliquée et collée sur la feuille 2, au-delà de ladite extrémité 20.

L'application manuelle du rabat lors du pliage, suffit pour donner à l'empilage de toutes ces couches, des forces d'adhésion qui restent efficaces malgré les conditions sévères de pression et de température de la règle I.A.T.A.

La figure 5 représente en coupe la zone de fermeture de l'emballage fermé, gonflé à la pression d'essai. L'essai de la forme préférentielle d'exécution de l'invention décrite ci-avant dans les conditions de la règle I.A.T.A. a été réalisé avec succès par un organisme agréé par l'I.A.T.A. avec mise sous pression d'eau ou de liquide dans les poches.

Si on s'était contenté de réaliser la fermeture au moyen d'un autocollant appliqué sur la fente, les forces s'exerçant sur la couche de colle au niveau de la fente auraient progressivement arraché cet autocollant.

En effet, cette disposition de l'autocollant conduit à l'application combinée de forces de deux natures sur la colle :
- un arrachement dû à la pression intérieure et s'exerçant à travers la fente, normalement à la surface de l'emballage.
- un cisaillement dû à la reprise des efforts interrompus par la fente.

La bande autocollante utilisée dans l'emballage selon l'invention est accessible dans le commerce. Ce type de bande autocollante comprend une colle restant plastique et dont la viscosité diminue avec la température. Elle ne peut en général pas supporter des efforts d'arrachement significatifs sans se décoller progressivement.

Dans le procédé de fermeture de l'emballage selon l'invention, l'effort d'arrachement sur la colle est supprimé et déplacé vers le cordon soudé 31 qui est en mesure de le supporter.

La figure 5 représente la zone de fermeture de l'emballage soumis à une pression intérieure après sa fermeture.

Les efforts sont appliqués séparément sur des zones distinctes :
- Une pression sur la colle suivant la flèche 24 s'exerçant à travers les lèvres de la fente 5, comme sur un bouchon. Aucun autre effort n'est transmis à la colle par les lèvres de la fente.
- Une pression et un cisaillement 25 sur le cordon de soudure 31, qui est capable de les supporter ;
- Un cisaillement pur transmis d'une feuille à l'autre à travers les surfaces 14 et 22 du prolongement 13 de l'autocollant 10.

Un dimensionnement adéquat des surfaces 14 et 22 permet de résister aux efforts envisagés sans fluage de la colle.

Dans l'emballage représenté aux figures, les feuilles 2 et 6 sont avantageusement des feuilles minces combinées polyamide orienté - polyéthylène (OPA/PE). Les faces en polyéthylène sont disposées côté intérieur des poches 27. La bande autocollante double face 10 préférée en fonction des exigences de l'application I.A.T.A. ainsi que de son coût est le " Pressure Sensitive Adhesive" (PSA). Elle est constituée d'un film de polyéthylène (13, 20) enduit sur chaque face d'un colle acrylique ou, de préférence, à base de caoutchouc. Les recherches effectuées pour proposer un emballage répondant aux exigences de l'I.A.T.A. ont conduit à préférer les solutions et les matériaux décrits. Pour d'autres applications plus sévères encore ou moins sévères ou dans d'autres conditions, par exemple de dimensions du contenu, les moyens selon l'invention sont utilisables en choisissant des matériaux moins ou plus performants, à des coûts inférieurs ou supérieurs.

## Revendications

1. Emballage étanche comprenant une enveloppe hermétique souple, dont une paroi est percée d'une fente, et une bande autocollante pour obturer la fente de l'enveloppe, **caractérisé en ce que** la bande autocollante (10) comprend deux faces parallèles autocollantes, dont l'une (16, 21) est entièrement recouverte d'un film protecteur amovible (17) et dont l'autre comprend une première zone (12) qui est solidarisée à la paroi (2) susdite de l'enveloppe, le long d'une lèvre (9) de ladite fente (5) et une seconde zone (14) qui s'étend devant la fente et au-delà d'une seconde lèvre (23) de la fente, ladite seconde zone de la bande autocollante étant recouverte d'un film protecteur amovible (15).

2. Emballage selon la revendication 1, **caractérisé en ce que** l'enveloppe (30) s'étend au-delà (4) de la seconde lèvre (23) précitée de la fente (5), sur une distance au moins égale à celle de la seconde zone susdite (14) de la bande autocollante (10).

3. Emballage selon la revendication 2, **caractérisé en ce que** la longueur de la seconde zone susdite (14) de la bande autocollante (10) est au moins égale à la longueur de la première zone précitée (12) de ladite bande autocollante.

4. Emballage selon l'une quelconque des revendications 1 à 3, **caractérisé en ce que** la fente (5) est rectiligne.

5. Emballage selon la revendication 4, **caractérisé en ce que** la fente (5) est disposée à proximité d'une arête rectiligne (31) de l'enveloppe (30).

6. Emballage selon l'une quelconque des revendications 1 à 5, **caractérisé en ce que** l'enveloppe (30) est divisée en plusieurs poches distinctes (27), communiquant avec la fente (5).

7. Emballage selon l'une quelconque des revendications 1 à 6, **caractérisé en ce que** l'enveloppe (30) comprend au moins une feuille (2, 6) en polyamide orienté, stratifiée d'une couche de polyéthylène, ladite couche se trouvant à l'intérieur de l'enveloppe.

8. Emballage selon l'une quelconque des revendications 1 à 7, **caractérisé en ce que** la bande autocollante (10) comprend une feuille (13, 20) en polymère oléfinique de synthèse, recouverte d'une colle (12, 14, 16, 21) à base de caoutchouc.

9. Procédé pour le conditionnement hermétique d'un produit, selon lequel
- on met en oeuvre un emballage conforme à l'une quelconque des revendication 1 à 8 ;
- on introduit le produit (28) dans l'enveloppe (30), à travers la fente (5) de celle-ci ;
- on enlève le film protecteur (15) recouvrant la seconde zone (14) susdite de la bande autocollante (10) et on scelle ladite seconde zone sur la seconde lèvre (23) de la fente et sur la paroi (4) de l'enveloppe ;
- on enlève le film protecteur (17) de l'autre face (16) de la bande autocollante ; et
- on replie l'enveloppe sur elle-même le long de la fente, de manière que la face dénudée de la bande autocollante soit repliée sur elle-même.

10. Conditionnement hermétique d'un produit dans un emballage à l'intérieur duquel règne une pression relative d'au moins 0,95 bar et une température de -40 °C à + 55 °C, ledit conditionnement étant obtenu au moyen du procédé selon la revendication 9.

## Claims

1. A sealed package comprising a flexible air-tight envelope, of which one wall is pierced by a slot, and a self adhesive strip to close the slot in the envelope, being **characterized in that** the self adhesive strip (10) comprises two parallel self adhesive faces, of which one (16, 21) is completely covered with a detachable protective strip (17) and of which the other comprises a first zone (12) that is fixed to the above mentioned wall (2) of the envelope, along a lip (9) of the said, slot (5) and a second zone (14) that extends in front of the slot and beyond a second lip (23) of the slot, the said second zone of the self adhesive strip being covered with a detachable protective film (15).

2. A package according to claim 1, **characterized in that** the envelope (30) extends beyond (4) the above mentioned second lip (23) of the slot (5), for a distance at least equal to that of the above mentioned second zone (14) of the self adhesive strip (10).

3. A package according to claim 2, **characterized in that** the length of the above mentioned second zone (14) of the self adhesive strip (10) is at least equal to the length of the above mentioned first zone (12) of the said self adhesive strip.

4. Package according to one of claims 1 to 3, **characterized in that** the slot (5) is rectilinear.

5. Package according to claim 4, **characterized in that** the slot (5) is arranged close to the rectilinear edge (31) of the envelope (30).

6. Package according to one of claims 1 to 5, **characterized in that** the envelope (30) is divided into several distinct pockets (27) communicating with the slot (5).

7. Package according to any of the claims 1 to 6, **characterized in that** the envelope (30) includes at least one sheet (2, 6) in oriented polyamide, laminated with a polyethylene layer, the said layer being found inside the envelope.

8. Package according to any of the claims 1 to 7, **characterized in that** the self adhesive strip (10) includes at least one sheet (13, 20) in synthetic olefin polymer, covered with a rubber based adhesive (12, 14, 16, 21).

9. Procedure for the airtight packing of a product according to which
- a package according to any of claims 1 to 8 is implemented;
- the product (28) is introduced into the envelope (30), through the slot (5) of this latter;
- the protective film (15) covering the second zone (14) of the above mentioned self adhesive strip (10) is removed and the said second zone is sealed on the second lip (23) of the slot and onto the wall (4) of the envelope;
- the protective film (17) is removed from the other face (16) of the self adhesive strip; and
- the envelope is folded back on itself along the slot, so that the stripped face of the self-adhesive strip is folded back on itself.

10. Airtight packaging of a product in a package inside which a relative pressure of at least 0.95 bar and a temperature of -40 °C to 55 °C exist, the said package being obtained by use of the procedure according to claim 9.

## Patentansprüche

1. Dichte Verpackung, umfassend eine flexible, hermetisch dichte Umhüllung, deren eine Wand von einem Schlitz durchbrochen ist, und ein Selbstklebeband zum Verschließen des Schlitzes der Umhüllung, **dadurch gekennzeichnet, dass** das Selbstklebeband (10) zwei parallele selbstklebende Seiten umfasst, von denen die eine (16, 21) vollständig von einer abziehbaren Schutzfolie (17) bedeckt ist und von der die andere eine erste Zone (12) aufweist, die fest mit der Wand (2) der Umhüllung entlang einer Lippe (9) des Schlitzes (5) verbunden ist, und eine zweite Zone (14), die vor dem Schlitz und über eine zweite Lippe (23) des Schlitzes hinaus verläuft, wobei die zweite Zone des Selbstklebebandes von einer abziehbaren Schutzfolie (15) bedeckt ist.

2. Verpackung nach Anspruch 1, **dadurch gekennzeichnet, dass** die Umhüllung (30) über die zweite Lippe (23) des Schlitzes (5) hinaus (4) verläuft, und zwar über eine Strecke, die mindestens gleich jener der zweiten Zone (14) des Selbstklebebandes (10) ist.

3. Verpackung nach Anspruch 2, **dadurch gekennzeichnet, dass** die Länge der zweiten Zone (14) des Selbstklebebandes (10) mindestens gleich der Länge der ersten Zone (12) dieses Selbstklebebandes ist.

4. Verpackung nach einem der Ansprüche 1 bis 3, **dadurch gekennzeichnet, dass** der Schlitz (5) geradlinig ist.

5. Verpackung nach Anspruch 4, **dadurch gekennzeichnet, dass** der Schlitz (5) in der Nähe einer geradlinigen Kante (31) der Umhüllung (30) angeordnet ist.

6. Verpackung nach einem der Ansprüche 1 bis 5, **dadurch gekennzeichnet, dass** die Umhüllung (30) in mehrere einzelne Taschen (27) unterteilt ist, die mit dem Schlitz verbunden sind (5.

7. Verpackung nach einem der Ansprüche 1 bis 6, **dadurch gekennzeichnet, dass** die Umhüllung (30) mindestens eine Folie (2, 6) aus orientiertem Polyamid aufweist, die mit einer Polyethylenschicht laminiert ist, wobei sich diese Schicht auf der Innenseite der Umhüllung befindet.

8. Verpackung nach einem der Ansprüche 1 bis 7, **dadurch gekennzeichnet, dass** das Selbstklebeband (10) eine Folie (13, 20) aus einem synthetischen Olefinpolymer umfasst, die mit einem Klebstoff (12, 14, 16, 21) auf Kautschukbasis überzogen ist.

9. Verfahren zum hermetisch dichten Verpacken eines Produkts, demgemäß
- eine Verpackung nach einem der Ansprüche 1 bis 8 zum Einsatz kommt;
- das Produkt (28) in die Umhüllung (30) durch deren Schlitz (5) eingeführt wird;
- die Schutzfolie (15), welche die zweite Zone (14) des Selbstklebebandes (10) bedeckt, entfernt wird und die zweite Zone auf der zweiten Lippe (23) des Schlitzes und auf der Wand (4) der Umhüllung versiegelt wird;
- die Schutzfolie (17) der anderen Seite (16) des Selbstklebebandes entfernt wird;
- die Umhüllung entlang des Schlitzes auf sich selbst in der Weise umgebogen wird, dass die Seite, von der das Selbstklebeband entfernt wurde, auf sich selbst umgebogen ist.

10. Hermetisch dichte Verpackungsweise eines Produkts in einer Verpackung, in der ein relativer Druck von mindestens 0,95 bar und eine Temperatur von -40 °C bis + 55 °C herrschen, wobei diese Verpackungsweise mittels eines Verfahrens nach Anspruch 9 erreicht wird.
